# EUROPÄISCHE PATENTSCHRIFT

(11) **EP 0 575 922 B1**
(45) Veröffentlichungstag und Bekanntmachung des Hinweises auf die Patenterteilung: **19.03.1997**
(21) Anmeldenummer: 93109825.5
(22) Anmeldetag: 19.06.1993
(51) Int. Cl.: E21B 10/44, E21B 7/26

(54) **Verdrängerbohrer**
Displacement drill
Foret à déplacement

(30) Priorität: 26.06.1992 DE 4220976
(43) Veröffentlichungstag der Anmeldung: 29.12.1993
(73) Patentinhaber: DELMAG MASCHINENFABRIK REINHOLD DORNFELD GMBH & CO., D-73702 Esslingen (DE)
(72) Erfinder: Kattentidt, Hinrich, D-6100 Darmstadt-Eberstadt (DE); Mauch, Magnus, D-7320 Göppingen (DE)
(74) Vertreter: Ostertag, Reinhard

(56) Entgegenhaltungen:
- EP-A- 0 228 138
- DE-A- 4 107 834
- DE-B- 1 193 081
- DE-C- 576 831
- DE-U- 9 002 781
- US-A- 4 458 765

## Beschreibung

Die Erfindung betrifft einen Verdrängerbohrer gemäß dem Oberbegriff des Anspruches 1.

Ein solcher Verdrängerbohrer ist in der EP-A-0 228 138 beschrieben. Er hat einen Verdränger, der insgesamt die Form eines Croissants (Hörnchen) hat.

Durch die vorliegende Erfindung soll ein Verdrängerbohrer gemäß dem Oberbegriff des Anspruches 1 so weitergebildet werden, daß der Bohrerantrieb nur kleinere Kräfte zumindest in einer der beiden Vorschubrichtungen (Umfangsrichtung, axiale Richtung) bereitzustellen braucht.

Diese Aufgabe ist erfindungsgemäß gelöst durch einen Verdrängerbohrer gemäß Anspruch 1 bzw. Anspruch 3 bzw. Anspruch 7.

Bei dem Verdrängerbohrer gemäß Anspruch 1 hat man auch im Bereich des unteren Verdrängerabschnittes noch eine Wendelrippe, die beim Drehen des Bohrers eine axiale Vorschubkraft erzeugt, so daß nur ein entsprechend kleinerer Teil dieser Vorschubkraft vom Bohrantrieb erbracht werden muß. Da das Erdreich im Bereich des unteren Verdrängerabschnittes zunehmend verdichtet ist, können auch die nur kleinere effektive Höhe aufweisenden Teile der Wendelrippe, die über dem unteren Verdrängerabschnitt liegen, noch eine nennenswerte axiale Kraft erzeugen.

Bei einem Verdrängerbohrer gemäß Anspruch 3 ist die Berührfläche zwischen dem unteren Verdrängerabschnitt und dem Erdreich vermindert, so daß man nur eine kleinere Reibung zu überwinden braucht. Durch die kegelspiraligen Rückenflächen der Verdrängerrippen erhält man ein wirksames Verdrängen des Erdreiches in radialer Richtung.

Bei einem Verdrängerbohrer gemäß Anspruch 7 ist ebenfalls die Reibung zwischen dem unteren Verdrängerabschnitt und dem Erdreich vermindert, da die eigentliche Verdrängungsarbeit überwiegend durch die drehbaren Verdrängerwalzen geleistet wird, die auf dem Erdreich abrollen, nicht gleiten.

Vorteilhafte Weiterbildungen der Erfindung sind in Unteransprüchen angegeben.

Die Weiterbildung der Erfindung gemäß Anspruch 2 ist im Hinblick auf eine möglichst große Vorschubkraft vorteilhaft. Auch kann der Bohrer in verhältnismäßig weichen Böden auch rasch (ohne auf die axiale Ziehgeschwindigkeit abgestellte Drehung) aus dem Bohrloch herausgezogen werden, da die Wendelrippe nicht über den mittleren zylindrischen Abschnitt des Verdrängerkopfes übersteht..

Die Weiterbildung der Erfindung gemäß Anspruch 4 dient einem stetigen Übergang der Verdrängungsleistung beim oberen und unteren Ende des unteren Verdrängerabschnittes.

Die Weiterbildung der Erfindung gemäß Anspruch 5 ermöglicht es, den unteren Verdrängerabschnitt aus einzelnen gebogenen Platten mit verhältnismäßig einfacher Geometrie zusammenzuschweißen.

Mit der Weiterbildung der Erfindung gemäß Anspruch 6 erhält man eine besonders geringe Reibung zwischen Verdrängerkopf und Erdreich und eine hohe Standzeit des Verdrängerkopfes.

Die Weiterbildung der Erfindung gemäß Anspruch 8 dient der einfachen Herstellung des unteren Verdrängerabschnittes und darüber hinaus einer Vergleichmäßigung der Belastung der Verdrängerwalzen, weil diese über ihre ganze Länge um den gleichen Betrag über die kegelstumpfförmige Grundfläche des unteren Verdrängerabschnittes vorstehen.

Die Weiterbildung der Erfindung gemäß Anspruch 9 hat den Vorteil, daß zwischen dem radial innenliegenden Abschnitt der Verdrängerwalzen und der kegelstumpfförmigen Wand des unteren Verdrängerabschnittes keine Erdbrocken verklemmen können.

Die Weiterbildung der Erfindung gemäß Anspruch 10 ist im Hinblick auf ein einfacheres Arten und Austauschen der Verdrängerwalzen und ihrer Lagerungen von Vorteil.

Mit den Weiterbildungen der Erfindung gemäß den Ansprüchen 11 und 12 wird erreicht, daß auch bei einer beim Herausziehen des Verdrängerbohrers etwa zu leistenden Verdrängungsarbeit die Reibung zwischen Erdreich und dem dann arbeitenden oberen Verdrängerabschnitt klein ist.

Nachstehend wird die Erfindung anhand von Ausführungsbeispielen unter Bezugnahme auf die Zeichnung näher erläutert. In dieser zeigen:
- Figur 1:: eine seitliche Ansicht eines Verdrängerbohrers;
- Figur 2:: einen transversalen Schnitt durch einen oberen Verdrängerabschnitt des Verdrängerbohrers nach Figur 1 längs der dortigen Schnittlinie II-II;
- Figur 3:: eine seitliche Ansicht eines abgewandelten Verdrängerbohrers;
- Figur 4:: eine seitliche Ansicht eines weiter abgewandelten Verdrängerbohrers; und
- Figur 5:: einen axialen Schnitt durch eine Walzenlagerung des unteren Verdrängerabschnitt des Verdrängerbohrers nach Figur 4 in vergrößertem Maßstabe.

In Figur 1 ist ein Verdrängerbohrer insgesamt mit 10 bezeichnet.

Ein zylindrischer unterer Bohrerabschnitt 12 trägt eine verlorene Bohrerspitze 14 und auf seiner Mantelfläche ist eine Wendelrippe 16 angeordnet. Kratzelemente 18 auf der Bohrerspitze 14 sowie Kratzelemente 20 am unteren Ende der Wendelrippe 16 erleichtern das axiale Vorwärtsbewegen des Verdrängerbohrers 10 im Erdreich.

An den unteren Bohrerabschnitt 12 schließt sich ein insgesamt mit 22 bezeichneter Verdrängerkopf an. Dieser besteht aus einem mittleren glatten zylindrischen Verdrängerabschnitt 24, einem unteren, sich nach unten verjüngenden kegelstumpfförmigen Verdrängerabschnitt 26, der den Übergang zum unteren Bohrerabschnitt 12 herstellt, sowie einem oberen sich nach oben verjüngenden kegelstumpfförmigen Verdrängerabschnitt 28, der einen Übergang zu einem oberen Bohrerabschnitt 30 herstellt, der nur teilweise wiedergegeben ist und mit einem nicht dargestellten Bohrantrieb verbindbar ist.

Die Bohrerabschnitte 12 und 30 haben gleichen Durchmesser. Ferner entspricht der Durchmesser der Wendelrippe 16 dem des mittleren Verdrängerabschnittes 24.

Wie aus Figur 1 ersichtlich, ist die Wendelrippe 16 über den gesamten unteren Verdrängerabschnitt 26 fortgesetzt, wobei die Nuttiefe zwischen den Windungen der Wendelrippe 16 vom unteren Ende des Verdrängerabschnittes 26 zu dessen oberem Ende hin kontinuierlich abnimmt.

Wie aus den Figuren 2 und 3 ersichtlich ist, hat der obere Verdrängerabschnitt 28 eine Mehrzahl kegelspiralförmiger Verdrängerwände 32. "Kegelspiralförmig" soll heißen, daß der transversale Querschnitt der Verdrängerwände 32 einer Spirale entspricht, während ihr axialer Schnitt einem Kegel entspricht.

Die Verdrängerwände 32 sind so angeordnet, daß sie beim Herausbewegen des Verdrängerbohrers 10 aus dem Bohrloch eine radiale Verdrängungsarbeit leisten. Bei diesem Herausbewegen wird der Verdrängerbohrer 10 wegen der Wendelrippe 16 in entgegengesetztem Sinne angetrieben wie beim Erzeugen des Bohrloches, also in Figur 2 entgegen dem Uhrzeigersinne.

Wie aus Figur 2 ebenfalls ersichtlich, hat man zwischen aufeinanderfolgenden der Verdrängerwände 32 jeweils eine in einer axialen Ebene liegende Wandstufe 34, und das in Drehrichtung hinten liegende Ende einer Verdrängerwand 32 verläuft im wesentlichen tangential bzw. senkrecht zur Wandstufe 34.

Die Verdrängerwände 32 sind aus entsprechenden Plattenzuschnitten gebogen und mit den Wandstufen 34, die ebenfalls einfache Plattenzuschnitte sind, zusammengeschweißt.

Die Oberseite und Unterseite der Wendelrippe 16 sind jeweils mit einer durch Auftragschweißen hergestellten und anschließend polierten Verschleißschicht versehen, ebenso die Außenseite des kegelstumpfförmigen Grundkörpers des Verdrängerabschnittes 26. Damit kann Erdreich über lange Einsatzzeit unter geringer Reibung in der durch die Wendelrippe 16 begrenzten Nut gleiten.

Beim abgewandelten Ausführungsbeispiel nach Figur 3 ist der untere Verdrängerabschnitt 26 analog zum oberen Verdrängerabschnitt 28 von Figur 1 ausgebildet, wobei die Verdrängerwände 32 nun entsprechend der beim Eintreiben des Verdrängerbohrers 10 anderen Drehrichtung eingestellt sind. Die Wendelrippe 16 erstreckt sich nur über den unteren Bohrerabschnitt 12.

Eine in der Zeichnung nicht wiedergegegebene weitere Abwandlung des Verdrängerbohrers 10 besteht darin, daß man die Wendelrippe 16, wie in Figur 1 dargestellt, über den abgewandelten unteren Verdrängerabschnitt 25 gemäß Figur 3 zieht.

Beim Verdrängerbohrer nach Figur 4 erstreckt sich die Wendelrippe 16 nur über den unteren Bohrerabschnitt 12. Im unteren Verdrängerabschnitt 26 sind in Umfangsrichtung gleich verteilt acht Verdrängerwalzen 36 angeordnet. Ihre Achsen liegen jeweils in axialen Ebenen. Zur Lagerung der Verdrängerwalzen 36 sind Lagereinheiten 38 bei deren beiden Enden vorgesehen, die zum größten Teil durch Fenster 40 des unteren Verdrängerabschnittes 26 hindurch ins Innere des Verdrängerabschnittes 26 ragen und nur mit flachen Befestigungsschuhen 42 auf der Außenfläche des unteren Verdrängerabschnittes 26 sitzen, wo sie durch Schrauben 44 lösbar befestigt sind.

Die Verdrängerwalzen 36 erstrecken sich durch Fenster 46 in der Kegelwand des unteren Verdrängerabschnittes 26.

Wie aus Figur 4 ersichtlich, ist der obere Verdrängerabschnitt beim dort gezeigten Verdrängerbohrer genau so ausgebildet wie der untere Verdrängerabschnitt 26, trägt also ebenfalls eine Mehrzahl in Umfangsrichtung verteilter Verdrängerwalzen 36.

In Abwandlung des Ausführungsbeispieles nach Figur 4 kann man den oberen Verdrängerabschnitt 28 auch gemäß Figur 3 ausbilden, da beim Ziehen des Verdrängerbohrers in vielen Fällen nur geringe Verdrängungsarbeit vom Verdrängerkopf 22 zu leisten ist, wozu auch der einfachere obere Verdrängerkopf 28 gemäß Figur 1 und 2 ausreicht.

## Patentansprüche

1. Verdrängerbohrer, mit
a) einem unteren Bohrerabschnitt (12), der einen zylindrischen Kern und eine aufgesetzte Wendelrippe (16) aufweist und am unteren Ende eine vorzugsweise lösbare Bohrerspitze (14) trägt,
b) einem sich an den unteren Bohrerabschnitt (12) anschließenden Verdrängerkopf (22), der seinerseits einen mittleren Verdrängerabschnitt (24), dessen radiale Abmessung größer ist als die eines zylindrischen Kerns des unteren Bohrerabschnittes (12), einen unteren sich nach unten verjüngenden Verdrängerabschnitt (26) und vorzugsweise einen oberen sich nach oben verjüngenden Verdrängerabschnitt (28) aufweist, und
c) einem oberen Bohrerabschnitt (30), der sich an den Verdrängerkopf (22) anschließt und mit einem Bohrantrieb verbindbar ist und vorzugsweise gleichen Durchmesser hat wie der untere Bohrerabschnitt (12),
dadurch gekennzeichnet, daß
d) der mittlere Verdrängerabschnitt (24) gleichbleibenden Querschnitt aufweist und
e) der untere Verdrängerabschnitt (26) kegelstumpfförmig ist und die Wendelrippe (16) des unteren Bohrerabschnittes (12) auf dem unteren Verdrängerabschnitt (26) fortgesetzt ist.

2. Verdrängerbohrer nach Anspruch 1, dadurch gekennzeichnet, daß die Wendelrippe (16) im Bereich des unteren Verdrängerabschnittes (26) und des unteren Bohrerabschnittes (12) gleichbleibenden Radius hat, der dem Radius des mittleren Verdrängerabschnittes (24) im wesentlichen entspricht.

3. Verdrängerbohrer, mit
a) einem unteren Bohrerabschnitt (12), der einen zylindrischen Kern und eine aufgesetzte Wendelrippe (16) aufweist und am unteren Ende eine vorzugsweise lösbare Bohrerspitze (14) trägt,
b) einem sich an den unteren Bohrerabschnitt (12) anschließenden Verdrängerkopf (22), der seinerseits einen mittleren Verdrängerabschnitt (24), dessen radiale Abmessung größer ist als die eines zylindrischen Kerns des unteren Bohrerabschnittes (12), einen unteren sich nach unten verjüngenden Verdrängerabschnitt (26) und vorzugsweise einen oberen sich nach oben verjüngenden Verdrängerabschnitt (28) aufweist, und
c) einem oberen Bohrerabschnitt (30), der sich an den Verdrängerkopf (22) anschließt und mit einem Bohrantrieb verbindbar ist und vorzugsweise gleichen Durchmesser hat wie der untere Bohrerabschnitt (12),
dadurch gekennzeichnet, daß
d) der mittlere Verdrängerabschnitt (24) gleichbleibenden Querschnitt aufweist und
e) der untere Verdrängerabschnitt (26) im wesentlichen kegelstumpfförmig ist und auf seiner Mantelfläche mit in Umfangsrichtung verteilten Verdrängerrippen (32, 34) versehen ist, die jeweils eine kegelspiralige Rückenfläche haben.

4. Verdrängerbohrer nach Anspruch 3, dadurch gekennzeichnet, daß eine Wandstufe (34), welche jeweils zwischen dem hinteren Ende einer Verdrängerrippe (32, 34) und dem vorderen Ende der in Winkelrichtung folgenden Verdrängerrippe (32, 34) liegt, in ihrer Höhe zu den axialen Enden des unteren Verdrängerabschnittes (26) hin abnimmt, vorzugsweise auf Null abnimmt.

5. Verdrängerbohrer nach Anspruch 3 oder 4, dadurch gekennzeichnet, daß Wandstufen (34), welche jeweils zwischen dem hinteren Ende einer Verdrängerrippe und dem vorderen Ende der in Winkelrichtung folgenden Verdrängerrippe liegen, in axialen Ebenen angeordnet sind.

6. Verdrängerbohrer nach einem der Ansprüche 1-5 , dadurch gekennzeichnet, daß der untere Verdrängerabschnitt (26) mit einer geringe Rauhigkeit aufweisenden Verschleißschicht versehen ist, z.B. einer geschliffenen Auftragsschicht aus Hartmetall.

7. Verdrängerbohrer, mit
a) einem unteren Bohrerabschnitt (12), der einen zylindrischen Kern und eine aufgesetzte Wendelrippe (16) aufweist und am unteren Ende eine vorzugsweise lösbare Bohrerspitze (14) trägt,
b) einem sich an den unteren Bohrerabschnitt (12) anschließenden Verdrängerkopf (22), der seinerseits einen mittleren Verdrängerabschnitt (24), dessen radiale Abmessung größer ist als die eines zylindrischen Kerns des unteren Bohrerabschnittes (12), einen unteren sich nach unten verjüngenden Verdrängerabschnitt (26) und vorzugsweise einen oberen sich nach oben verjüngenden Verdrängerabschnitt (28) aufweist, und
c) einem oberen Bohrerabschnitt (30), der sich an den Verdrängerkopf (22) anschließt und mit einem Bohrantrieb verbindbar ist und vorzugsweise gleichen Durchmesser hat wie der untere Bohrerabschnitt (12),
dadurch gekennzeichnet, daß
d) der mittlere Verdrängerabschnitt (24) gleichbleibenden Querschnitt aufweist und
e) der untere Verdrängerabschnitt (26) im wesentlichen kegelstumpfförmig ist und auf seiner Mantelfläche Verdrängerwalzen (36) angeordnet sind.

8. Verdrängerbohrer nach Anspruch 7, dadurch gekennzeichnet, daß die Achsen der Verdrängerwalzen (36) parallel zu Mantellinien des unteren Verdrängerabschnittes (26) verlaufen.

9. Verdrängerbohrer nach Anspruch 7 oder 8, dadurch gekennzeichnet, daß die Verdrängerwalzen (36) teilweise, vorzugsweise etwa zur Hälfte, in die Mantelfläche des unteren Verdrängerabschnittes (26) eingelassen sind.

10. Verdrängerbohrer nach einem der Ansprüche 7-9, dadurch gekennzeichnet, daß Lagereinheiten (38) für die Verdrängerwalzen (36) von der Außenseite des unteren Verdrängerabschnittes (26) her lösbar am letzteren befestigt sind.

11. Verdrängerbohrer nach einem der Ansprüche 1-10, dadurch gekennzeichnet, daß der obere Verdrängerabschnitt (28) so ausgebildet ist, wie für den unteren Verdrängerabschnitt (26) in einem der Ansprüche 3-5 angegeben, wobei die Verdrängerrippen (32, 34) für entgegengesetzte Drehrichtung ausgelegt sind.

12. Verdrängerbohrer nach einem der Ansprüche 1-10, dadurch gekennzeichnet, daß der obere Verdrängerabschnitt (28) so ausgebildet ist, wie für den unteren Verdrängerabschnitt (26) in einem der Ansprüche 7-10 angegeben.

## Claims

1. Displacement drill having
a) a lower drill section (12), which has a cylindrical core and a mounted helical rib (16) and at the lower end carries a preferably detachable drill bit (14).
b) a displacer head (22), connected to the lower drill section (12) and which in turn has a central displacer section (24), whose radial dimension is larger than that of a cylindrical core of a lower drill section (12), a lower, downwardly tapering displacer section (26) and preferably an upper, upwardly tapering displacer section (28) and
c) an upper drill section (30), which is connected to the displacer head (22) and connectable to a drill drive and preferably has the same diameter as the lower drill section (12),
characterised in that
d) the central displacer section (24) has a constant cross-section and
e) the lower displacer section (26) is frustum-shaped and the helical rib (16) of the lower drill section (12) is continued on the lower displacer section (26).

2. Displacement drill according to claim 1, characterised in that- the helical rib (16) in the vicinity of the lower displacer section (26) and the lower drill section (12) has a constant radius, which substantially corresponds to the radius of the central displacer section (24).

3. Displacement drill having
a) a lower drill section (12), which has a cylindrical core and a mounted helical rib (16) and at the lower end carries a preferably detachable drill bit (14).
b) a displacer head (22) connected to the lower drill section (12) and which in turn has a central displacer section (24), whose radial dimension is larger than that of a cylindrical core of the lower drill section (12), a lower, downwardly tapering displacer section (26) and preferably an upper, upwardly tapering displacer section (28) and
c) an upper drill section (30), which is connected to the displacer head (22) and connectable to a drill drive and preferably has the same diameter as the lower drill section (12),
characterised in that
d) the central displacer section (24) has a constant cross-section
e) the lower displacer section (26) is substantially frustum-shaped and is provided on its circumferential surface with circumferentially distributed displacer ribs (32, 34), which in each case have a conical-spiral back surface.

4. Displacement drill according to claim 3, characterised in that a wall step (34), which is located between the rear end of each displacer rib (32, 34) and the front end of the angularly following displacer rib (32, 34), has a height decreasing to the axial ends of the lower displacer section (26) and preferably decreases to zero.

5. Displacement drill according to claim 3 or 4, characterised in that wall steps (34), which are located between the rear end of each displacer rib and the front end of the angularly following displacer rib, are located in axial planes.

6. Displacement drill according to one of the claims 1 to 5, characterised in that the lower displacer section (26) is provided with a wearing surface having a limited roughness, e.g. a ground application layer of hard metal.

7. Displacement drill having
a) a lower drill section (12), which has a cylindrical core and a mounted helical rib (16) and at the lower end carries a preferably detachable drill bit (14),
b) a displacer head (22) connected to the lower drill section (12) and which in turn has a central displacer section (24), whose radial dimension is larger than that of a cylindrical core of the lower drill section (12), a lower, downwardly tapering displacer section (26) and preferably an upper, upwardly tapering displacer section (28) and
c) an upper drill section (30) connected to the displacer head (22) and connectable with a drill drive and preferably has the same diameter as the lower drill section (12),
characterised in that
d) the central displacer section (24) has a constant cross-section,
e) the lower displacer section (26) is substantially frustum-shaped and on its circumferential surface are located displacer rolls (36).

8. Displacement drill according to claim 7, characterised in that the axes of the displace rolls (36) are parallel to circumferential lines of the lower displacer section (26) .

9. Displacement drill according to claim 7 or 8, characterised in that the displace rolls (36) are partly, preferably roughly half embedded in the circumferential surface of the lower displacer section (26).

10. Displacement drill according to one of the claims 7 to 9, characterised in that the bearing units (38) for the displacer rolls (36) are displaceably fixed to the lower displacer section (26) from the outside of the latter.

11. Displacement drill according to one of the claims 1 to 10, characterised in that the upper displacer section (28) is constructed in the manner indicated for the lower displacer section (26) in one of the claims 3 to 6, the displacer ribs (32, 34) being designed for opposite rotation directions.

12. Displacement drill according to one of the claims 1 to 10, characterised in that the upper displacer section (28) is constructed in the same way as indicated for the lower displacer section (26) in one of the claims 7 to 10.

## Revendications

1. Foret à déplacement comprenant
a) un segment de foret inférieur (12) présentant une âme cylindrique et une nervure hélicoïdale (16) et portant à l'extrémité inférieure une pointe (14) de préférence amovible,
b) une tête déplaceuse (22) faisant suite au segment de foret inférieur (12), qui présente quant à elle un segment déplaceur central (24) dont la dimension radiale est supérieure à celle d'une âme cylindrique du segment de foret inférieur (12), un segment déplaceur inférieur (26) se rétrécissant vers le bas et, de préférence, un segment déplaceur supérieur (28) se rétrécissant vers le haut, et
c) un segment de foret supérieur (30) qui fait suite à la tête déplaceuse (22) et peut être relié à un entraînement de forage et qui a, de préférence, le même diamètre que le segment de foret inférieur (12), caractérisé en ce que
d) le segment déplaceur central (24) présente une section constante et
e) le segment déplaceur inférieur (26) a une forme tronconique, et la nervure hélicoïdale (16) du segment de foret inférieur (12) est prolongée sur le segment déplaceur inférieur (26).

2. Foret à déplacement selon la revendication 1, caractérisé en ce que la nervure hélicoïdale (16) a un rayon constant dans la zone du segment déplaceur inférieur (26) et du segment de foret inférieur (12), qui correspond pour l'essentiel au rayon du segment déplaceur central (24).

3. Foret à déplacement comprenant
a) un segment de foret inférieur (12) présentant une âme cylindrique et une nervure hélicoïdale (16) et portant à l'extrémité inférieure une pointe (14) de préférence amovible,
b) une tête déplaceuse (22) faisant suite au segment de foret inférieur (12), qui présente quant à elle un segment déplaceur central (24) dont la dimension radiale est supérieure à celle d'une âme cylindrique du segment de foret inférieur (12), un segment déplaceur inférieur (26) se rétrécissant vers le bas et, de préférence, un segment déplaceur supérieur (28) se rétrécissant vers le haut, et
c) un segment de foret supérieur (30) qui fait suite à la tête déplaceuse (22) et peut être relié à un entraînement de forage, et qui a, de préférence, le même diamètre que le segment de foret inférieur (12), caractérisé en ce que
d) le segment déplaceur central (24) présente une section constante et
e) le segment déplaceur inférieur (26) a une forme essentiellement tronconique et est muni sur sa surface latérale de nervures déplaceuses (32, 34) réparties en direction du pourtour, qui comportent chacune une surface arrière en forme de spirale conique.

4. Foret à déplacement selon la revendication 3, caractérisé en ce que la hauteur d'une paroi étagée (34) située entre l'extrémité arrière d'une nervure déplaceuse (32, 34) et l'extrémité avant de la nervure déplaceuse (32, 34) suivante dans la direction de l'angle diminue vers les extrémités axiales du segment déplaceur inférieur (26), de préférence diminue jusqu'à devenir nulle.

5. Foret à déplacement selon la revendication 3 ou 4, caractérisé en ce que des parois étagées (34) situées entre l'extrémité arrière d'une nervure déplaceuse (32, 34) et l'extrémité avant de la nervure déplaceuse (32, 34) suivante dans la direction de l'angle sont disposées dans des plans axiaux.

6. Foret à déplacement selon l'une des revendications 1 à 5, caractérisé en ce que le segment déplaceur inférieur (26) est muni d'une couche d'usure présentant une faible rugosité, par ex. d'une couche d'apport meulée en métal dur.

7. Foret à déplacement comprenant
a) un segment de foret inférieur (12) présentant une âme cylindrique et une nervure hélicoïdale (16) et portant à l'extrémité inférieure une pointe (14) de préférence amovible,
b) une tête déplaceuse (22) faisant suite au segment de foret inférieur (12), qui présente quant à elle un segment déplaceur central (24) dont la dimension radiale est supérieure à celle d'une âme cylindrique du segment de foret inférieur (12), un segment déplaceur inférieur (26) se rétrécissant vers le bas et, de préférence, un segment déplaceur supérieur (28) se rétrécissant vers le haut, et
c) un segment de foret supérieur (30) qui fait suite à la tête déplaceuse (22) et peut être relié à un entraînement de forage, et qui a, de préférence, le même diamètre que le segment de foret inférieur (12), caractérisé en ce que
d) le segment déplaceur central (24) présente une section constante et
e) le segment déplaceur inférieur (26) a une forme essentiellement tronconique et des rouleaux déplaceurs (36) sont disposés sur son enveloppe latérale.

8. Foret à déplacement selon la revendication 7, caractérisé en ce que les axes des rouleaux déplaceurs (36) s'étendent parallèlement à des génératrices du segment déplaceur inférieur (26).

9. Foret à déplacement selon la revendication 7 ou 8, caractérisé en ce que les rouleaux déplaceurs (36) sont noyés partiellement, de préférence à moitié environ, dans l'enveloppe latérale du segment déplaceur inférieur (26).

10. Foret à déplacement selon l'une des revendications 7 à 9, caractérisé en ce que les éléments de fixation (38) pour les rouleaux déplaceurs (36) sont fixés de façon amovible au segment déplaceur inférieur (26) par l'extérieur de ce demier.

11. Foret à déplacement selon l'une des revendications 1 à 10, caractérisé en ce que le segment déplaceur supérieur (28) est réalisé comme indiqué à propos du segment déplaceur inférieur (26) selon l'une des revendications 3 à 6, sachant que les nervures déplaceuses (32, 34) sont conçues pour les deux sens de rotation.

12. Foret à déplacement selon l'une des revendications 1 à 10, caractérisé en ce que le segment déplaceur (28) est réalisé comme indiqué à propos du segment déplaceur inférieur (26) selon l'une des revendications 7 à 10.
